# FASCICULE DE BREVET EUROPEEN

(11) **EP 0 011 595 B1**
(45) Date de publication et mention de la délivrance du brevet: **05.10.1983**
(21) Numéro de dépôt: 79810106.9
(22) Date de dépôt: 28.09.1979
(51) Int. Cl.: B65B 41/12, B65B 57/00, B65C 9/44

(54) **Procédé et dispositif de régulation de l'avance d'une bande portant à intervalles réguliers des repères**
Verfahren und Vorrichtung zum Steuern der Zuführung eines Bandes, das in regelmässigen Abständen Markierungen aufweist
Method and device for controlling the advance of a tape bearing marks at regular distances

(30) Priorité: 20.11.1978 CH 11868/78
(43) Date de publication de la demande: 28.05.1980
(73) Titulaire: SAPAL, Société Anonyme des Plieuses Automatiques, 1024 Ecublens (CH)
(72) Inventeur: Pongracz, Endre, CH-1024 Ecublens VD (CH)
(74) Mandataire: Kirker, Gaylord Emile

## Description

L'invention concerne le domaine général des machines d'emballage à haute cadence. De telles machines sont employées par exemple pour effectuer à grande cadence l'emballage individuel de plaques de chocolat ou d'autres produits se présentant d'une manière analogue. L'emballage d'un article nécessite l'exécution d'une suite relativement complexe d'opérations de positionnement, pliage et collage, effectuées automatiquement.

Une machine de ce genre reçoit d'une part une succession d'articles à emballer, tels que des plaques de chocolat, et d'autre part une succession de coupons dont chacun est utilisé par la machine pour emballer un article.

La succession des coupons est en principe fournie par une maison d'imprimerie sous la forme d'une bande continue comportant de manière répétitive des repères de séparations ainsi que des inscriptions ou des dessins pour la présentation de l'article. La bande est fournie enroulée sous la forme d'une bobine.

Pour assurer une cadence élevée et éviter les interruptions, on dispose, en amont du poste de découpage, deux bobines, une bobine d'alimentation et une bobine de réserve. Lorsque la première est presque épuisée, un dispositif raccorde la bobine de réserve à la bande sans interruption de fonctionnement de la machine. Un tel dispositif est bien connu des gens du métier sous la dénomination de « splicer ». Dès que le splicer a mis en route la deuxième bobine, la première, qui est épuisée, est remplacée par une bobine pleine et constitue la bobine de réserve. Le remplacement des bobines ne nécessite donc aucune interruption.

La machine comporte un poste de découpage et, pour que le découpage soit correct, elle comporte un moyen de détection des repères en amont du poste de découpage et un moyen de correction de l'avance de la bande, pour que la découpe soit conforme aux repères avec une tolérance donnée.

Dans une machine classique, un arbre moteur principal entraîne tous les organes d'emballage ainsi que les rouleaux qui commandent l'avance de la bande, qui est souvent une bande de papier, en amont du poste de découpage. On parlera de l'avance papier, bien que souvent la bande puisse être en une autre matière telle que par exemple la cellophane ou une matière synthétique.

Un agencement de ce genre est décrit par exemple dans le brevet suisse 305.288 appartenant à la titulaire. Toutefois la machine décrite dans le brevet cité présente divers inconvénients : la correction est effectuée dans un sens seulement et la valeur maximale de la correction reste faible, de l'ordre de 2 à 3 mm. De plus, le système de détection impose des restrictions en ce qui concerne l'impression du papier, et d'autre part le détecteur est mis hors fonction périodiquement pendant une partie du cycle de fonctionnement de la machine. Enfin, l'agencement décrit s'applique au cas d'une avance papier intermittente et le fonctionnement à cadence élevée présente de sérieux problèmes de dynamique.

L'inconvénient d'une marge de correction faible apparaît notamment dans les cas suivants : Premièrement, si le splicer présente une erreur excédant l'amplitude de correction possible, on doit arrêter la machine et corriger le positionnement de la bande.

Deuxièmement, même indépendamment de l'utilisation d'un splicer, il se peut que la bande fournie présente un défaut local des repères, dû par exemple à un raccord incorrect de deux bouts de bande. Dans un tel cas également, on est obligé d'arrêter la machine lorsque le défaut excède ladite amplitude.

Troisièmement, la machine doit faire l'objet d'un réglage en fonction de la longueur du coupon. La tolérance de ce réglage doit évidemment être inférieure à la marge de correction, qui est petite, de sorte que le réglage est délicat.

On connaît par le document allemand DE-A-2.203.383 un agencement présentant également certains inconvénients : la correction est effectuée dans un sens seulement et des restrictions sont imposées en ce qui concerne l'impression du papier. La correction est effectuée par un dispositif comportant un différentiel et un frein électromagnétique combiné avec un embrayage électromagnétique qui sont des organes sujets à une usure sensible et la précision atteinte est faible.

On connaît par le brevet suisse 516.436 un autre agencement, adapté à une avance papier continue et où la détection n'est pas verrouillée pendant le cycle. Cependant, sur les autres points, cet agencement présente pratiquement les mêmes défauts que celui décrit dans le brevet suisse 305.288 susmentionné.

On connaît par le document allemand DE-A-2 605 602 un agencement avec une avance discontinue d'étiquettes destinées à être appliquées à des produits se déplaçant de façon continue. L'avance discontinue des étiquettes est obtenue grâce à la commande d'un embrayage placé dans l'entraînement de la bande portant les étiquettes. L'embrayage est soumis à l'usure et le fonctionnement discontinu de l'avance des étiquettes limite sévèrement la cadence.

Le brevet allemand DE-C-1.461.898, la demande de brevet allemand DE-A-2.524.365 et les brevets américains 2.611.224 et 2.636.731 décrivent également des agencements du même genre et qui présentent la plupart des défauts signalés à propos du brevet suisse 305.288 susmentionné ; notamment, la correction est effectuée dans un sens seulement, des restrictions sont imposées en ce qui concerne l'impression du papier et l'avance papier est intermittente.

La présente invention vise à remédier à ces inconvénients. Le problème de l'invention est résolu par les caractéristiques indiquées dans la revendication 1 concernant le procédé et par les caractéristiques de revendication 5 pour le dispositif.

Il est probable que les inconvénients susmentionnés de l'art antérieur soient liés au fait que la détection est utilisée pour agir quasi instantanément sur l'avance papier et la corriger. Il est donc probable que les progrès permis par la présente invention tiennent au moins en partie au fait que l'on a introduit un traitement entre la détection et la correction ; autrement dit, la détection ne commande pas la correction mais la détection est utilisée pour calculer la correction.

De plus, certaines restrictions concernant l'impression du papier sont levées par le fait que la détection est suivie d'une identification permettant de distinguer le signal associé à un repère d'un signal non significatif ou d'un parasite. En outre, la détection n'est plus verrouillée sur une partie du cycle. Ceci est aussi permis par la relative indépendance introduite entre la détection et la correction.

D'autres particularités et avantages de l'invention apparaîtront mieux à la lecture de la description de quelques formes de réalisation données ci-après à titre d'exemple et en référence aux dessins dans lequels :
la Figure 1 représente de manière schématique différentes parties d'une machine à emballer,
la Figure 2 représente de manière schématique un dispositif d'entraînement du papier et un dispositif de coupe,
la Figure 3 représente de manière schématique les circuits de commande des dispositifs de la fig. 2,
la Figure 4 est un diagramme des temps illustrant le fonctionnement des circuits de la fig. 3,
la Figure 5 représente de manière schématique un dispositif d'entraînement du papier et un dispositif de coupe selon une autre forme de réalisation,
la Figure 6 représente un différentiel avec moteur pas-à-pas pour les dispositifs de la fig. 5, et
la Figure 7 représente schématiquement les circuits de commande des dispositifs des fig. 5 et 6.

A la Fig. 1, on a représenté de manière schématique une machine à emballer alimentée, d'une part, en une succession d'articles à emballer 61 et, d'autre part, en une bande de papier 70 fournie en continu par un splicer 50. Le splicer comprend une bobine en cours de dévidage 51 et une bobine de réserve, pleine, 52. Les bandes 53, 54 issues des bobines respectives passent par une série de rouleaux 55 et aboutissent à un poste de raccordement 58. Lorsque la bobine en cours 50 est presque épuisée, le poste de raccordement raccorde, par collage, le bout de la bande 54 à la fin de la bande 53, sans interruption du défilement. La mise en route brusque de la bande 54 est absorbée par un déplacement de certains des rouleaux 56, montés à cet effet sur des bras articulés (non représentés). Comme on connaît suffisamment les dispositifs du genre splicer, il n'a pas été représenté en détail. Le splicer 50 fournit en continu une bande 70 qui passe sous un détecteur 13, qui est entraînée par les rouleaux d'avance supérieur 5 et inférieur 6, et qui est débitée en coupons par une lame tournante 9 coopérant avec une lame fixe 10. Les coupons sont utilisés dans la machine 60 pour l'emballage individuel des articles 61.

A la Fig. 2, on distingue la bande 70 comportant une suite de coupons 72 séparés par des repères 71. Les coupons comportent encore d'autres signes et marques, non représentés. Les repères 71 passent sous un détecteur photoélectrique de repères 13. La bande est entraînée par les rouleaux d'avance supérieur 5 et inférieur 6, reliés mécaniquement pour tourner en synchronisme. Le rouleau inférieur est entraîné par un moteur à courant continu 1 par l'intermédiaire d'un dispositif de transmission mécanique 200 introduisant un certain facteur de réduction entre l'axe de sortie du moteur 1 et l'axe du rouleau 210. Une poulie 203 calée sur l'axe du moteur 1 est reliée par courroie à une poulie 204 solidaire en rotation d'une poulie 205, entraînant elle-même par courroie une poulie 206 calée sur l'axe du rouleau inférieur 6.

Le moteur 1 est associé à une dynamo tachymétrique 2 utilisée pour une boucle de réglage de la commande du moteur 1. Sur l'axe du moteur 1 est encore calé un générateur d'impulsions formé d'une roue 32 portant des marques radiales et d'un détecteur photo-électrique 33 associé.

La bande 70, après avoir passé entre les rouleaux d'avance 5, 6, passe entre une lame tournante 9 et une lame fixe 10 qui, périodiquement, tranchent la bande pour séparer les coupons. Le coupon juste séparé 73 est ensuite utilisé par la machine pour l'emballage d'un article.

La lame tournante 9 est entraînée en rotation par l'axe 8. L'axe 8 est lié aux organes mécaniques de la machine à emballer, notamment aux organes du poste d'emballage (non représenté). L'axe 8 porte un générateur d'impulsion formé d'une roue 11 portant des fentes radiales et d'un capteur photo-électrique 14. Le même axe 8 porte encore un générateur de signal de synchronisation formé d'une roue 12 portant une encoche et d'un capteur photo-électrique associé 15.

Les circuits de la Fig. 3 ont pour fonction la commande du moteur 1 qui entraîne les rouleaux d'avance papier 5, 6 en fonction de différents signaux. Le détecteur photo-électrique 14 produit des impulsions dont la fréquence est proportionnelle à la vitesse de rotation de l'axe 8, qui porte la lame tournante 9 et qui est lié cinématiquement aux organes mécaniques principaux de la machine à emballer et notamment au poste d'emballage (non représenté). Le signal produit par ce détecteur 14 constitue donc une référence de vitesse, signal REFVIT2, indiquant la vitesse de fonctionnement des postes de découpage et d'emballage. Ce signal aboutit à un circuit de conversion fréquence-tension 140 qui délivre à sa sortie 143 un signal dont la tension est proportionnelle à la fréquence de REFVIT2. Le circuit 140 comporte un réglage d'échelle 141 par rhéostat, qui permet de choisir la longueur de la découpe sans correction.

Le signal de tension fourni à la sortie 143 constitue une consigne de vitesse de base pour un bloc 120 de commande du moteur 1, lequel entraîne les rouleaux d'avance papier 5, 6. Une action sur le rhéostat 141, tous autres paramètres étant conservés constants, aura donc pour effet une modification de la consigne de vitesse de base, donc une modification de la vitesse d'avance papier, et par conséquent une modification de la longueur de découpe. Le circuit 140 possède également un rhéostat d'ajustement (offset) 142.

Le bloc de commande 120 est du genre « régulateur quatre quadrants et il utilise, pour la commande du moteur 1, une boucle de réglage comprenant la dynamo tachymétrique 2. Le bloc de commande 120 admet deux grandeurs de consigne d'entrée, dont on vient de voir la première, qui est la consigne de vitesse de base de la ligne 143. Si le bloc de commande 120 fonctionne sur la base de ce seul signal, on a simplement un asservissement proportionnel de l'avance papier au rythme de la machine, c'est-à-dire de l'axe 8 lié cinématiquement aux postes de découpe et d'emballage. C'est, grosso modo, ce qui se passe lorsque la bande de papier 70 est correctement en phase par rapport au cycle de fonctionnement de la machine.

Les autres circuits de la Fig.3 permettent l'établissement d'un signal de correction lorsqu'il se présente un déphasage de la bande de papier 70. Le détecteur photo-électrique 33 produit des impulsions dont la fréquence est proportionnelle à la vitesse de rotation du moteur 1 et il constitue une référence de vitesse, signal REFVIT1. Le détecteur photo-électrique 15 fournit une impulsion à chaque tour de la lame tournante 9, c'est-à-dire à chaque cycle de la machine. Il donne donc une référence de phase du fonctionnement des postes de découpe et d'emballage, signal SYNCHR. Le détecteur photo-électrique 13 produit une impulsion lors du passage d'un repère 71 de la bande 70.

Ces signaux sont fournis à un circuit de commande logique 100 comprenant comme composant principal un processeur logique, par exemple un microprocesseur « INTEL 8085 •. Ce circuit de commande 100 est doté d'un quartz 101 et peut fournir un signal d'horloge à 3 MHz sur une ligne 102. Le circuit de commande logique 100 est relié à un sélecteur digital à huit bits 108 constituant un périphérique d'entrée. Ce sélecteur est utilisé pour choisir de manière digitale la valeur de la longueur de découpe entre 0 et 255 unités arbitraires. Le circuit de commande 100 est également relié à un dispositif d'affichage 107, par exemple à diodes électroluminescentes (LED), qui constitue un périphérique de sortie pour afficher, par exemple, les valeurs de correction.

Le circuit de commande logique 100 pilote un processeur rapide 110, par exemple un microprocesseur CD 1802 D dit « COSMAC de la firme R.C.A. Le circuit de commande logique 100 fournit au microprocesseur rapide une grandeur qui est la valeur de la correction, en 7 bits, ainsi que le sens, qui nécessite 1 bit ; il fournit aussi des impulsions LOAD et START et le signal d'horloge. En réponse aux signaux de commande, le processeur rapide 110 envoie sur la ligne 130 un train d'impulsions dont la fréquence est convertie en tension par le circuit de conversion 111. Comme l'autre circuit de conversion 140, le circuit 111 comporte un réglage d'échelle par rhéostat 141 et un rhéostat d'ajustement (offset) 113. La sortie du convertisseur 111 est inversée par l'amplificateur inverseur 114 qui possède également un rhéostat d'ajustement (offset) 115. Un commutateur électronique 116 choisit, pour la ligne de sortie 118, soit le signal inversé sortant de l'amplificateur inverseur 114, soit le signal non inversé sortant directement du circuit de conversion 111. La position du commutateur 116 est commandée par le bit de sens, sur la ligne 117. La tension fournie sur la ligne 118 constitue un signal de consigne de correction pour le bloc de commande 120.

La Fig. 4 illustre le fonctionnement des circuits de la Fig.3. Elle montre, par un diagramme des temps, comment un signal de lecture d'un repère 71 est identifié, comment on évalue un éventuel déphasage de la bande papier 70 par rapport au fonctionnement de la machine à emballer ; dans le cas A, la bande présente un retard et dans le cas B, la bande présente une avance.

Le signal REFVIT est une succession d'impulsions produites par le générateur d'impulsions comprenant le détecteur 33 et la roue 32, calée sur l'axe 8 du moteur 1 d'entraînement des rouleaux d'avance 5, 6. Le signal SYNCHR est produit par le détecteur 15 associé à la roue à encoche 12, qui donne une impulsion à chaque tour de l'axe 8, c'est-à-dire à chaque cycle de la machine. On remarque, sur la Fig. 4, qu'un cycle ou une période de SYNCHR équivaut à 72 impulsions de REFVIT. En réalité un cycle machine équivaut à un nombre plus élevé d'impulsions, par exemple 1 000 impulsions, mais on a choisi le nombre de 72 pour illustrer l'exemple. De même, les autres valeurs sont relativement arbitraires et n'ont qu'une valeur d'exemple,

Lorsqu'un repère 71 passe sous le détecteur 13, ce dernier produit le signal LECTREP qui a la forme d'une impulsion rectangulaire, d'une certaine longueur, par exemple 9 petites périodes du signal REFVIT. Pour identifier le signal LECTREP, le circuit de commande 100 crée une impulsion MIN commençant avec le flanc initial de LECTREP ; cette impulsion MIN représentant la durée minimum que doit avoir LECTREP pour être admis. A la fin de MIN, le circuit de contrôle 100 crée une impulsion TOL qui représente l'intervalle entre la durée minimum et la durée maximum que doit avoir LECTREP pour être admis : c'est donc l'intervalle de tolérance pour LECTREP. Dans le cas représenté, LECTREP est admis puisque son flanc final tombe au milieu de TOL. Dans le cas de la Fig. 4A, MIN dure 7 petites périodes, TOL dure 4 petites périodes et LECTREP dure 9 petites périodes ; ce dernier est donc correct puisqu'il est entre le minimum de 7 et le maximum qui vaut 7 + 4 = 11.

Normalement, la fin du signal LECTREP devrait coïncider avec l'impulsion SYNCHR. Dans le cas A, on voit que LECTREP présente un certain retard. Pour évaluer ce retard, afin d'établir la correction en conséquence, le circuit de contrôle 100 compte les impulsions à partir de la fin de LECTREP, comme illustré par le signal ERR. Ce compte prend fin lorsqu'apparaît le signal SYNCHR. Dans le cas de la Fig.4A, le nombre d'impulsions totalisé vaut 60. On pourrait considérer que LECTREP présente une avance de 60 impulsions par rapport au signal SYNCHR suivant. Mais il est plus rationnel de considérer qu'il présente plutôt un retard par rapport au signal SYNCHR précédent. Le choix logique consiste à comparer l'écart trouvé avec la moitié de la durée du cycle de la machine. Si l'écart trouvé est supérieur à la demi-durée du cycle, alors l'erreur vaut la durée du cycle moins l'écart et c'est un retard. C'est le cas ici : et l'erreur vaut :

Le sens de la correction est codé par le circuit de commande 100 dans le bit de sens et la valeur de la correction est fournie au processeur rapide sous la forme d'un nombre binaire de 7 bits. Le processeur rapide utilise ces données pour établir un train d'impulsions en fonction de programmes appropriés qui tiennent compte, notamment, de l'allure souhaitée de la correction, de l'accélération et de la décélération souhaitée, en un mot : de la « cinématique de la correction. Ces impulsions sont fournies sur la ligne 130 et utilisées comme déjà décrit ci-dessus pour commander le moteur 1.

Le cas B illustre le cas inverse d'une avance. Comme précédemment, le signal LECTREP est admis, et à partir de son flanc final commence un compte comme illustré par le signal ERR, qui compte 12 périodes jusqu'à la prochaine occurrence de l'impulsion SYNCHR. On a :
12 < 72/2.

l'écart est donc une avance et l'on prend directement sa valeur, 12, comme donnée pour la correction.

Une erreur signifie que les repères et les inscriptions du coupon sont décalés et que le coupon n'est pas coupé au bon endroit. Le coupon est alors quand même utilisé dans le poste d'emballage, mais l'article correspondant est éliminé car sa présentation est inacceptable. Le circuit de commande, qui a détecté l'erreur, envoie au poste d'emballage un signal pour l'élimination automatique de l'article.

La correction admissible pour l'avance papier présente un maximum. En effet, la correction d'une erreur signifie que le coupon suivant va être coupé plus court (ou plus long). Il faut cependant que la longueur du coupon reste acceptable pour le poste d'emballage car il faut absolument éviter une interruption. On adoptera, par exemple, comme valeur maximum de la correction, ± 15 mm. S'il se produit une erreur supérieure à ces 15 mm, par exemple une erreur de 75 mm, cela aura simplement pour effet que l'erreur sera rattrapée en plusieurs cycles, ici en cinq cycles, avec élimination de cinq articles. L'élimination de quelques articles est évidemment préférable à un arrêt de la machine.

La valeur de ± 15 mm pour la valeur maximale de la correction est prise ici comme exemple. Cette valeur est imposée par le poste d'emballage et pourrait être changée. Si le poste d'emballage peut s'accommoder de coupons présentant une différence plus grande, par exemple de ± 50 mm, et continuer à fonctionner sans bourrage ni accroc (quitte à éliminer ensuite les articles inacceptables), on peut alors prendre cette dernière valeur de ±50 mm comme valeur de correction maximum.

En cas de changement de format de coupon, lorsqu'on se prépare à emballer une nouvelle série d'articles, la nouvelle longueur de coupon doit être reportée sur le sélecteur 108.

D'autre part, la distance entre le détecteur 13 et les lames 5, 6 a été supposée égale à un multiple de ladite longueur. Si cette dernière change, il y a lieu de décaler le détecteur 13, qui peut être monté sur un rail. Mais on peut, en alternative, décaler angulairement la roue à encoche 12 qui sert à créer le signal SYNCHR. Une solution évoluée consiste à laisser inchangés le détecteur 13 et la roue à encoche et à agir seulement au niveau du logiciel (soft) du processeur de la commande logique. En effet, toute l'information nécessaire est fournie par le sélecteur 108 ; il est aisé à l'homme du métier se basant sur la présente description de programmer en conséquence le processeur.

Le changement de format implique également une modification de la vitesse d'entraînement du papier. Si les coupons sont par exemple plus longs, cette vitesse devra être plus grande pour une cadence donnée de la machine. Il faut donc régler la vitesse des rouleaux en réglant en conséquence le rhéostat 141. Comme indiqué plus haut, ce rhéostat permet de choisir la longueur de découpe sans correction. Ce dernier réglage n'est pas critique. Un écart résiduel, par exemple de ± 5 mm, n'est pas très gênant dans le cas envisagé où la correction maximum vaut ±15 mm; l'écart est automatiquement compensé.

Les Fig. 5 à 7 illustrent une forme d'exécution où l'avance papier est couplée mécaniquement au reste de la machine à emballer, notamment aux postes de découpage et d'emballage, par l'intermédiaire d'un différentiel qui permet d'introduire les corrections appropriées, sous la commande de circuits électroniques.

L'axe 16 est lié cinématiquement à divers organes mécaniques de la machine à emballer, notamment aux organes du poste d'emballage (non représenté). L'axe 16 peut être l'arbre moteur principal de la machine. Cet arbre 16 entraîne l'axe 8 de la lame tournante, par l'intermédiaire de la poulie 19, de la courroie 18 et de la poulie 17 calée sur l'axe 8. L'axe 16 entraîne également un axe 23 par l'intermédiaire d'une poulie 20, d'une courroie 21 et d'une poulie 22 calée sur ledit axe 23. Cet axe 23 tourne à l'intérieur d'un arbre creux 35.

L'axe 23 et l'arbre creux 35 sont reliés par un différentiel 37. Dans le boîtier 34 du différentiel, l'arbre creux entraîne une couronne externe 45 et l'axe 23 entraîne un planétaire interne 42. Entre la couronne externe 45 et le planétaire interne 42 sont engagés les pignons satellites 41 d'une couronne porte-satellites 40. La couronne porte-satellites 40 engrène avec un pignon 36 calé sur l'axe d'un moteur pas-à-pas 51.

L'arbre creux 35 entraîne un axe 30 par l'intermédiaire d'une poulie 28, d'une courroie 29 et d'une poulie 31 calée sur l'axe 30. L'axe 30 entraîne un générateur d'impulsions comprenant une roue 32 portant des marques radiales et un détecteur photo-électrique 33. L'arbre creux 35 entraîne également le rouleau d'avance inférieur 6 par l'intermédiaire d'une poulie 24, d'une courroie 25 et d'une poulie 26 calée sur l'axe du rouleau inférieur 6. La roue 32 du générateur d'impulsions et les rouleaux d'avance papier 5 et 6 sont liés cinématiquement.

Si le moteur 51 est à l'arrêt et que, par conséquent, la couronne porte-satellites 40 est immobile, le différentiel se comporte comme un engrenage introduisant un certain facteur de réduction entre l'axe 23, considéré comme axe moteur, et l'arbre creux 35, qui est l'arbre entraîné. Comme l'arbre creux entraîne finalement les rouleaux 5 et 6 et que, de son côté, l'axe 23 est lié mécaniquement à l'axe 16 de la machine, on aurait alors une transmission mécanique avec un facteur de réduction donné entre l'axe 16 de la machine et les rouleaux 5, 6 d'avance papier. C'est grosso modo ce qui se passe lorsque la bande de papier 70 est correctement en phase par rapport au cycle de fonctionnement de la machine. Le moteur 51 et les circuits de la Fig. 7 entrent en jeu lorsqu'il se présente un déphasage de la bande papier 70.

Les circuits de la Fig. 7 ont pour fonction la commande du moteur pas-à-pas 51 qui introduit, par le différentiel 37, une correction dans l'entraînement des rouleaux d'avance papier 5, 6, en fonction de différents signaux.

Le détecteur photo-électrique 14 produit des impulsions dont la fréquence est proportionnelle à la vitesse de rotation de l'axe 8. Ce signal ne joue en principe pas de rôle essentiel dans cette forme de réalisation. Il permet éventuellement de piloter le splicer 50. Il peut aussi être utilisé pour modifier le signal d'horloge reçu par le processeur rapide 110, par l'intermédiaire d'un circuit 105. Ceci permet par exemple d'effectuer des tests à basse vitesse. Le processeur rapide peut être le CD 1802 D « COSMAC de la firme R.C.A. ; un tel processeur peut fonctionner à un rythme très bas, et même pas-à-pas, avec un signal d'horloge pouvant avoir une fréquence arbitrairement basse et, à la limite, nulle. L'accélération et la décélération prévues par un programme, pour une « cinématique donnée, seront alors proportionnellement réduites, de la manière la plus simple, ce qui rend aisés certains tests.

Les détecteurs 33, 15 et 13 et leurs signaux ont déjà été décrits plus haut à propos de la forme de réalisation précédente. De même, le circuit de commande 100 et le processeur rapide 110 sont semblables à ceux décrits plus haut. Les signaux produits par le processeur rapide 110 comprennent, comme précédemment, un bit de signe fourni sur la ligne 132 et un train d'impulsions sur la ligne 132. Ces dernières cependant ne sont pas converties en une tension, comme précédemment, mais utilisées dans un bloc de commande 130 commandant le moteur pas-à-pas 51. Le processeur 110 comporte en option une sortie spéciale 133 pour un signal indiquant si le moteur 51 doit fonctionner ou non. Si le moteur 51 ne doit pas tourner, il est préférable de réduire son courant de repos pour éviter une consommation excessive et un échauffement indésirable. Le bloc de commande 130 est donc de préférence agencé pour réduire le courant de repos en fonction du signal de la ligne 133.

En cas de changement de format de coupon, la nouvelle longueur doit être reportée sur le sélecteur 108, de manière analogue à ce qui est prévu pour la machine des Fig. 2 et 3.

De même, il y a lieu soit de déplacer le détecteur 13, soit de décaler angulairement la roue à encoche 12, ou encore d'agir au niveau du logiciel (soft) uniquement, lequel obtient l'information nécessaire par le sélecteur 108.

De plus, il faut encore modifier la vitesse d'entraînement du papier. Comme le moteur 51 ne sert qu'à introduire des corrections, il faut changer le rapport mécanique qui existe entre l'axe 8 et les rouleaux 5, 6 lorsque le moteur 51 est immobile. Ce rapport peut être changé en remplaçant par exemple la roue 26 et sa courroie 25. Dans une variante de la machine, on pourrait installer un variateur mécanique à la place de la transmission à courroie 24, 25, 26 et on règlerait ce variateur. r.

Ce dernier réglage n'est pas critique. On peut laisser un écart résiduel, par exemple de ± 5 mm, dans le cas envisagé où la correction maximum vaut ± 15 mm ; cet écart est automatiquement compensé.

## Revendications

1. Procédé de régulation de l'avance d'une bande (70) portant à intervalles réguliers des repères de découpage (71), destinée à être découpée en coupons (73) utilisés pour l'emballage individuel d'une succession d'articles (61), dans lequel :
- on détecte et on reconnaît le passage de chaque repère (71),
- on crée à chaque cycle de coupe et d'emballage un signal de référence de phase (SYNCHR) indiquant à quel moment ledit repère (71) devrait être détecté et reconnu,
- on mesure l'écart de phase entre le passage du repère (LECTREP) et ledit signal de référence de phase (SYNCHR),
- on modifie temporairement la vitesse d'entraînement de la bande (70) de manière à compenser l'écart de phase, caractérisé par l'opération suivante :
- on limite la correction, avance ou retard, à une amplitude de correction maximale telle que le coupon résultant (73) ait une longueur acceptable pour l'opération d'emballage d'un article (61) même si la, position erronée du repère (71) rend la présentation de l'article inacceptable.

2. Procédé selon la revendication 1, caractérisé en ce que, lorsqu'on détecte un écart de phase supérieur à une tolérance donnée, on produit un signal destiné à commander, après l'opération d'emballage, l'élimination de l'article emballé avec le coupon défectueux.

3. Procédé selon la revendication 1 ou 2, caractérisé en ce que l'on entraîne la bande de manière cinématiquement indépendante des opérations de coupe et d'emballage.

4. Procédé selon la revendication 1 ou 2, caractérisé en ce qu'on relie mécaniquement l'entraînement de la bande (70) aux opérations de coupe et d'emballage par l'intermédiaire d'un différentiel (37) et en ce que la correction, avance ou retard, de l'entraînement de la bande par rapport aux opérations de coupe et d'emballage est introduite à l'aide du différentiel (37).

5. Dispositif pour commander un appareil destiné à exécuter le procédé de la revendication 1 comprenant des moyens d'entraînement (5, 6) de la bande (70), actionnés par un moteur (1) de manière cinématiquement indépendante des postes de découpage (9, 10) et d'emballage (60), un détecteur de repères (13), un détecteur de référence de phase (15, 12), actionné par l'un des deux postes de découpage (9, 10) et d'emballage (60), et fournissant un signal (SYNCHR) destiné à coïncider avec un signal valide (LECTREP) du détecteur de repères (13) lorsque le repère (71) se présente correctement, caractérisé par des moyens de commande (100-120) pour valider le signal (LECTREP) du détecteur de repères et éliminer les parasites et les signaux ne correspondant pas à un repère, et pour évaluer l'écart entre les deux signaux (SYNCHR, LECTREP) et imposer en conséquence, au moteur d'entraînement (1) une modification temporaire de sa vitesse destinée à compenser ledit écart, la correction étant toutefois limitée à une valeur de correction maximale telle que le coupon résultant (73) ait une longueur acceptable pour le fonctionnement du poste d'emballage (60) même si la position erronée du repère (71) rend la présentation de l'article emballé inacceptable.

6. Dispositif selon la revendication 5, caractérisé en ce que les moyens de commande (100-120) comprennent des moyens de traitement et un bloc de commande (120), et en ce que les moyens de traitement comportent un circuit de calcul (100) pour évaluer l'amplitude de la correction et un processeur (110) pour établir la consigne de correction en fonction de l'amplitude calculée et sous la commande du circuit de calcul (100), la consigne étant fournie au bloc de commande (120), ce dernier actionnant le moteur (1).

7. Dispositif selon la revendication 5, caractérisé en ce que les moyens de commande (100-120) comprennent des moyens de traitement et un bloc de commande (120) du moteur (1), en ce que le bloc de commande (120) comprend une première entrée (143) pour une consigne de vitesse de base, et une deuxième entrée (118) pour une consigne de correction, en ce qu'il comprend un détecteur de référence de vitesse (11, 14) actionné par l'un des postes de découpage (9, 10) et d'emballage (60), en ce que le signal (REFVIT2) de ce détecteur (11, 14) commande la première entrée (143) et que la deuxième entrée (118) est commandée par lesdits moyens de traitement.

8. Dispositif selon la revendication 7, caractérisé en ce que le signal (REFVIT2) produit par le détecteur de référence de vitesse (11, 14) consiste en une succession d'impulsions, en ce que les moyens de traitement fournissent pour la correction un signal consistant également en une succession d'impulsions, en ce que les entrées (143, 118) du bloc de commande sont des entrées pour signaux analogiques, et en ce que chacune des entrées est précédée d'un convertisseur (111, 116) pour convertir lesdites successions d'impulsions en signaux analogiques respectifs, d'amplitude proportionnelle à la fréquence des impulsions.

9. Dispositif selon la revendication 8, caractérisé en ce que les moyens de traitement comprennent un circuit de calcul (100) pour calculer l'amplitude de la correction, et un processeur (110) pour établir, sous la commande des circuits de calcul logique (100) et en fonction de l'amplitude de la correction, ladite consigne de correction ayant la forme d'une succession d'impulsions.

10. Dispositif selon la revendication 9, caractérisé en ce que le moteur (51) est un moteur pas-à-pas.

## Claims

1. A method for adjusting the forward movement of a web (70) provided with regularly spaced registration marks (71) for cutting the web into panels (73), each panel being further used for individually wrapping successive articles (61), wherein,
- the passage of each registration mark (71) is detected and recognised,
- a phase reference signal (SYNCHR) is emitted at each cutting and wrapping cycle indicating at which moment said registration mark (71) should be detected and recognised,
- the time interval between the passage of the registration mark (READREG) and said phase reference signal (SYNCHR) is determined,
- the speed at which the web (70) is fed is temporarily modified in order to reduce said time interval, the modification being characterized in that,
- the correction is effected within limits selected in such a manner that the resulting panels (73) still retain an adequate length for the wrapping operation to proceed normally, even though the improper position of said registration mark (71) results in the article (61) not being presentable.

2. A method according to claim 1, characterized in that upon detection of a time interval higher than a preselected value, a signal is produced which actuates a device for discarding those articles inadequately wrapped.

3. A method according to claim 1 or 2, characterized in that the web feed system is driven independently from the cutting and wrapping means.

4. A method according to claim 1 or 2, characterized in that the web (70) feed system is mechanically connected to the cutting and wrapping means by a differential gear (37), and that the advance or the delay of the web feed system relative to the cutting and wrapping operations is corrected by means of this differential gear (37).

5. A system_{.}designed to implement the method of claim 1, comprising means (5, 6) for feeding a web (70) driven by a motor (1) which is not mechanically connected to the cutting (9, 10) and wrapping means (60), a registration mark detector (13), a phase reference detector (15, 12) operated by one of the two cutting devices (9, 10) and the wrapping means (60) providing a signal (SYNCHR) which is intended to coincide with the validated signal (READREG) produced by the registration mark detector (13) when the registration mark (71) is correctly located, characterized in that control means (100-120) are provided to validate the signal from the registration mark detector (READREG) and eliminate noise and signals not related to the passage of the registration marks past the detector and to determine the time interval between the two signals (SYNCHR, READREG) and consequently impose a temporary change in the speed of the driving motor (1) in order to reduce said time interval, this correction being however limited to a maximum correction value, which is selected so that the resulting panels (73) retain an acceptable length for the wrapping means (60) to operate, even though the position of the registration mark (71) results in the articles not being presentable.

6. A system according to claim 5, characterized in that the control means (100-120) consist of a computer and an actuator mechanism (120), wherein the computer consists of a calculator circuit (100) which calculates the magnitude of the correction of effect and a processing circuit (110) which establishes therefrom instructions for the actuator mechanism (120) which actuates the motor (1).

7. A system according to claim 5, characterized in that the control means (100-120) consist of a computer and an actuator mechanism (120) for motor (1), in that the actuator mechanism (120) comprises a first input circuit (143) for setting the basic speed of the motor (1) and a second input circuit (118) for midifying this speed, in that said system comprises a reference speed detector (11, 14) operated by one of the cutting devices (9, 10) and the wrapping means (60), wherein the signal (REFSPEED2) emitted by the detector (11, 14) is directed through the first input circuit (143) and the instructions from said computer are directed through the second input circuit (118).

8. A system according to claim 7, characterized in that the signal (REFSPEED2) emitted by the reference speed detector (11, 14) consists in a series of pulses, in that the signal emitted by said computer also consists in a series of pulses, in that the input circuits (143, 118) of the actuator mechanism are input circuits for analogue signals, and that each of the two input circuits is connected to the output of a converter (111, 116), which converts said series of pulses into analogue signals, the magnitude of which is proportional to the frequency of the pulses.

9. A system according to claim 8, characterized in that the computer comprises a calculator circuit (100) for calculating the magnitude of the correction of effect and a processing circuit it (110) which establishes therefrom correction instructions for the actuator mechanism (120), said correction instructions consisting in a series of pulses.

10. A system according to claim 9, characterized in that the motor (51) is a variable speed motor.

## Patentansprüche

1. Steuerverfahren des Vorschubes einer Bahn (70), welche in regelmässigen Abständen Schnittmarkierungen trägt und die bestimmt ist, in Abschnitten (73) geschnitten zu werden, wobei diese Abschnitte zur individuellen Verpackung einer Artikelfolge (61) verwendet wird, in welchem :
- der Durchgang jeder Markierung festgestellt und erkannt wird,
- in jedem Schnitt- und Verpackungszyklus ein Phasenreferenzsignal (SYNCHR) erzeugt wird, welches angibt, in welchem Augenblick die besagte Markierung (71) festgestellt und erkannt werden sollte,
- der Phasenabstand zwischen dem Durchgang der Markierung (LECTREP) und dem besagten Phasenreferenzsignal (SYNCHR) gemessen wird,
- zeitweise die Antriebsgeschwindigkeit der Bahn (70) verändert wird um den Phasenabstand zu kompensieren, durch folgenden Vorgang gekennzeichnet :
- man begrenzt die Korrektur, Vorlauf oder Rücklauf, auf eine solche maximale Amplitudenkorrektur, dass der resultierende Abschnitt (73) für den Verpackungsvorgang am Artikel (61) eine annehmbare Länge aufweist, sogar wenn die falsche Lage der Markierung (71) die Aufmachung des Artikels unannehmbar beeinträchtigt.

2. Verfahren gemäss Anspruch 1, dadurch gekennzeichnet, dass, wenn man einen Phasenabstand, der grösser als eine gegebene Toleranz ist, feststellt, man ein Steuersignal erzeugt, welches bestimmt ist, um nach dem Verpackungsvorgang die Ausscheidung des mit dem mangelhaften Abschnitt verpackten Artikels zu steuern.

3. Verfahren gemäss Anspruch 1 oder 2, dadurch gekennzeichnet, dass der Bahnantrieb unabhängig vom Zyklus der Schnitt- und Verpackungsvorgänge erfolgt.

4. Verfahren gemäss Anspruch 1 oder 2, dadurch gekennzeichnet, dass der Bahnantrieb mechanisch mit den Schnitt- und Verpackungsvorgängen mittels eines Differentials (37) gekuppelt ist und dass die Korrektur, Vorlauf oder Rücklauf, des Bahnantriebs in bezug auf die Schnitt- und Verpackungsvorgänge mit Hilfe des Differentials (37) eingeführt wird.

5. Vorrichtung zur Steuerung einer zur Ausführung des Verfahrens gemäss Anspruch 1 bestimmten Anlage, welche folgende Teile umfasst : Bahnantriebsmittel (5, 6), mit einem Motor (1), dessen Bewegung mechanisch unabhängig von den Schnitt- und Verpackungsstationen (9, 10 ; 60) ist, einem Markierungsdetektor (13), einem Detektor der Referenzphase (15, 12) der von einer der beiden Schnitt- und Verpackungsstationen (9, 10; 60) betätigt ist und ein Signal (SYNCHR) liefert, das bestimmt ist, mit einem gültigen Signal (LECTREP) des Markierungsdetektors (13) zu übereinstimmen, wenn die Markierung (71) korrekt erscheint, durch Steuermittel (100-120) gekennzeichnet, um das Signal (LECTREP) des Markierungsdetektors zu validieren, und die Störungen und die einer Markierung nicht entsprechenden Signale zu eliminieren, und zur Abschätzung des Abstandes zwischen beiden Signalen (SYNCHR, LECTREP), und entsprechender Beeinflussung des Antriebsmotors (1) im Sinne einer zeitlich begrenzten Aenderung seiner Geschwindigkeit, um den besagten Abstand zu kompensieren, wobei jedoch die Korrektur mit einem solchen Maximalwert begrenzt ist, dass der resultierende Abschnitt (73) eine für den Betrieb der Verpackungsstation (60) annehmbare Länge aufweist, sogar wenn die falsche Lage der Markierung (71) die Aufmachung des verpackten Artikels unannehmbar beeinträchtigt.

6. Vorrichtung gemäss Anspruch 5, dadurch gekennzeichnet, dass die Steuermittel (100-120) Datenverarbeitungsmittel und eine Steuereinheit (120) umfassen und dass die Datenverarbeitungsmittel eine Rechenschaltung (100) zur Abschätzung der Korrekturamplitude und einen Prozessor (110) zur Bestimmung der Sollkorrektur in Abhängigkeit der berechneten Amplitude und der Steuerung durch die Rechenschaltung, umfasst, wobei die Sollkorrektur der Steuereinheit (120) geliefert wird und diese den Motor (1) betätigt.

7. Vorrichtung gemäss Anspruch 5, dadurch gekennzeichnet, dass die Steuermittel (100-120) Datenverarbeitungsmittel und eine Steuereinheit (120) des Motors (1) umfassen, dass die Steuereinheit (120) einen ersten Eingang (143) für einen Sollwert der Grundgeschwindigkeit und einen zweiten Eingang (118) für einen Korrektursollwert aufweisen, dass er einen Geschwindigkeits-Referenzdetektor (11, 14) umfasst, der von einer der Schnitt- und Verpackungsstationen (9, 10 ; 60) betätigt wird, dass das Signal (REFVIT2) dieses Detektors (11, 14) den ersten Eingang (143) steuert und dass der zweite Eingang (118) von den besagten Datenverarbeitungsmitteln gesteuert ist.

8. Vorrichtung gemäss Anspruch 7, dadurch gekennzeichnet, dass das vom Geschwindigkeits-Referenzdetektors (11, 14) erzeugte Signal (REFVIT2) aus einer Impulsfolge besteht, dass die Datenverarbeitungsmittel zur Korrektur ein Signal liefern, das ebenfalls aus einer Impulsfolge besteht, dass die Eingänge (143, 118) der Steuereinheit Eingänge für Analogsignale sind und dass jeder der Eingänge einen vorgeschalteten Umwandler (111,116) erhält um die besagten Impulsfolgen in zugehörige Analogsignale, dessen Amplitude der Impulsfrequenz proportional ist, umzuwandeln.

9. Vorrichtung gemäss Anspruch 8, dadurch gekennzeichnet, dass die Datenverarbeitungsmittel eine Rechenschaltung (100), um die Amplitude der Korrektur zu berechnen und einen Prozessor (110) um, gesteuert von den Rechenschaltungen (100) und in Abhängigkeit der Amplitude der Korrektur, die besagte Sollkorrektur in Form einer Impulsfolge zu erstellen, enthält.

10. Vorrichtung gemäss Anspruch 9, dadurch gekennzeichnet, dass der Motor (51) ein Schrittmotor ist.
